# FASCICULE DE BREVET EUROPEEN

(11) **EP 0 965 693 B1**
(45) Date de publication et mention de la délivrance du brevet: **31.08.2005**
(21) Numéro de dépôt: 99440127.1
(22) Date de dépôt: 01.06.1999
(51) Int. Cl.: E01H 1/08

(54) **Agencement de turbine d'aspiration pour véhicules de voirie**
Saugturbinenanordnung für Arbeitsfahrzeuge
Suction turbine arrangement for utility vehicles

(30) Priorité: 04.06.1998 FR 9807138
(43) Date de publication de la demande: 22.12.1999
(73) Titulaire: Alfred Kärcher GmbH & Co. KG, 71364 Winnenden (DE)
(72) Inventeur: Jungo, Nicolas, 68870 Bartenheim (FR)
(74) Mandataire: Burkard, Thierry

(56) Documents cités:
- EP-A- 0 291 844
- DE-A- 4 330 233

## Description

La présente invention concerne un agencement de turbine d'aspiration pour véhicules de voirie, du type balayeuse urbaine.

Plus particulièrement, l'invention concerne le positionnement de la turbine d'aspiration sur un tel véhicule.

Les véhicules de ce type se composent, pour l'essentiel, d'un châssis comportant au moins deux essieux et auquel peuvent être reliés les moyens de nettoyage tels que des brosses ou balais, des moyens d'aspiration, un réceptacle pour recevoir les résidus aspirés, un poste de commande, et, éventuellement, un réservoir d'eau.

Les moyens d'aspiration comportent une turbine d'aspiration et des moyens pour la collecte et le transfert des déchets aspirés jusqu'au réceptacle.

La turbine d'aspiration est habituellement disposée, soit à l'avant, soit sur le dessus du véhicule.

Par exemple, le document FR 2 626 911 décrit une balayeuse comportant une turbine d'aspiration d'axe vertical fixée sur le dessus de la cuve de collecte des déchets. La turbine est fixé au plafond de la cuve et aspire l'air par un orifice ménagé en correspondance.

De manière connue, on crée un vide à l'intérieur de la cuve de collecte pour aspirer les déchets. Ceux-ci pourront éventuellement être humidifiés juste avant aspiration, pour faciliter leur transfert jusqu'au fond de la cuve et lier la poussière afin d'éviter qu'elle soit rejetée.

Les matières sont rassemblées, par exemple au moyen de brosses ou de balais montés sous le châssis du véhicule, et dirigés vers une buse placée à l'extrémité d'un conduit d'aspiration.

La dépression créée à l'intérieur de la cuve de collecte fait remonter ces matières à l'intérieur de ce conduit.

Cette modalité est simple et fonctionnelle, mais génère des flux d'air à grande vitesse qui à la longue comportent des risques de colmatage de la grille placée avant la turbine, ou d'éjection des déchets au travers de la turbine, avec pour conséquence essentielle une aspiration de moins en moins efficace et des risques d'endommagement des composants.

Pour préserver l'efficacité et l'intégrité du véhicule et de ses composants, il est donc nécessaire de procéder très régulièrement et fréquemment les opérations d'entretien et de maintenance de la turbine, ce qui a pour conséquence d'immobiliser le véhicule puisqu'il sera nécessaire de procéder au démontage et à la dépose de certains composants avant de les remettre en place après nettoyage.

Le problème à résoudre consiste à ralentir l'air avant la turbine, à assurer des flux réguliers pour prévenir tout risque de colmatage et à faciliter les opérations d'entretien et de maintenance de la turbine de manière à éviter l'immobilisation du véhicule et les opérations de montage et remontage longues et compliquées.

Le document EP 0 291 844 illustre un véhicule de voirie non articulé dans lequel une turbine d'aspiration d'axe horizontal est disposée à l'avant d'une cuve de collecte des déchets, l'air aspiré passant par un premier conduit débouchant vers le sol à proximité des brosses du véhicule, puis par un deuxième conduit placé en position supérieure, sur le dessus de la cuve avant d'être refoulé.

Cette solution n'est pas pleinement satisfaisante, car elle impose donc l'utilisation d'un conduit d'évacuation particulièrement long, puisqu'il faut prévoir une longueur bien supérieure à celle de la cuve pour rejoindre la turbine située en avant, qui est de plus séparée de cette dernière par un réservoir d'eau., d'où des pertes de charge importantes. En outre, elle n'est applicable à un véhicule à châssis articulé, puisque le conduit d'évacuation reliant l'arrière de la cuve à la turbine avant présente au moins deux coudes excluant tout mouvement de rotation à peine d'endommagement.

Le document DE 43 30 233 décrit un agencement de turbine mettant impliquant également l'utilisation de conduits de grande longueur pour assurer la circulation de l'air et son refoulement. La turbine est montée en partie avant du réceptacle pour les déchets et la solution n'est donc pas transposable à un véhicule articulé. L'invention se propose de remédier à ces inconvénients en réalisant un dispositif d'aspiration pour balayeuse urbaine comportant un châssis articulé, une turbine d'aspiration et un réceptacle pour la collecte des déchets aspirés, la turbine d'aspiration étant d'axe horizontal et étant disposée à l'arrière du réceptacle.

Selon cet agencement, la turbine d'aspiration sera montée à l'arrière de la cuve de collecte des déchets, du même côté que l'orifice de vidange.

L'invention sera décrite ci-après à l'aide d'un exemple non limitatif de réalisation, et en référence aux dessins annexés, dans lesquels :
- la figure 1 est une vue de côté montrant le châssis d'un véhicule de voirie, avec l'agencement de turbine selon la présente invention,
- la figure 2 est une vue de trois quarts arrière du châssis représenté à la figure 1 et
- la figure 3 montre le cheminement de l'air aspiré.

En référence aux figures annexés, et notamment la figure 1, le dispositif d'aspiration selon la présente invention, qui est désigné sous la référence générale (1), est monté sur le châssis (2) d'un véhicule de voirie.

Plus particulièrement, le dispositif d'aspiration (1) comporte une turbine (3), pour l'aspiration des déchets collectés au travers d'un conduit d'aspiration (4) jusqu'à une cuve de collecte (5).

La turbine (3), d'axe horizontal, est montée à l'arrière de la cuve (5).

L'air est aspiré par le conduit (4), puis rejoint la cuve (5) avant d'être refoulé par un conduit (6) disposé sous le couvercle (8) de ladite cuve. Le conduit (6) comporte une grille de filtrage (7)

L'air est ensuite refoulé au travers d'un orifice (9) prolongeant l'extrémité inférieure de la turbine d'aspiration (3).

Cet agencement permet donc de refouler l'air directement au sol, à l'arrière du véhicule, avec une perte de charge extrêmement faible, la partie de conduit située en aval de la turbine étant très courte.

Par ailleurs, cet agencement permet d'aspirer l'air sur une très large surface, donc de manière régulière, ce qui empêchera que soit générés localement des flux irréguliers ou trop rapides qui risqueraient de provoquer le colmatage de la grille placée avant la turbine, ou l'éjection de déchet au travers de la turbine.

L'agencement selon l'invention permet donc de réguler la circulation de l'air aspiré et supprime les effets d'accélération et autres inconvénients attachés aux dispositifs de type connus.

En effet, la source d'aspiration n'étant pas à proximité immédiate de la cuve, la surface d'aspiration ne sera pas limitée.

De plus, l'agencement selon l'invention facilite grandement les opérations de maintenance et de nettoyage de la turbine qui peuvent être effectuées directement par le couvercle de l'orifice de vidange. A l'inverse, l'agencement classique comportant une turbine montée sur le coté opposé de celui par lequel le vidage de la cuve est effectué n'offre pas d'accès direct et impose un démontage de divers éléments, ce qui représente un coût supplémentaire et des délais d'immobilisation plus importants.

## Revendications

1. Dispositif pour véhicule de voirie sur châssis, comportant une turbine d'aspiration (3) d'axe horizontal montée à l'arrière d'une cuve (5) pour la collecte des déchets aspirés, un conduit d'aspiration (4) de l'air relié à la cuve (5) et un conduit d'évacuation (6) de l'air disposé sous le couvercle (8) de la cuve (5), l'air aspiré par le conduit d'aspiration (4) jusqu'à la cuve (5) étant refoulé par le conduit d'évacuation (6) directement au sol au travers d'un orifice (9) prolongeant l'extrémité inférieure de la turbine d'aspiration (3), **caractérisé en ce que** la turbine (3) est montée du même côté que celui par lequel la vidange de la cuve (5) de collecte des déchets est effectuée.

## Patentansprüche

1. Vorrichtung für Arbeitsgelenkfahrzeuge, die eine am hinteren Teil eines Auffangbehälters (5) zur Aufnahme des angesaugten Kehrichts montierte Saugturbine (3) mit waagerechter Achse sowie eine mit dem Auffangbehälter (5) verbundene Luftsaugleitung (4) und eine unter dem Deckel (8) des Auffangbehälters (5) angeordnete Abluftleitung (6) umfasst, wobei die durch die Saugleitung (4) bis zum Auffangbehälter (5) angesaugte Luft durch die Abluftleitung (6), quer durch eine das untere Ende der Saugturbine (3) verlängernde Öffnung (9), unmittelbar zum Boden ausgestoßen wird, **dadurch gekennzeichnet, dass** die Turbine (3) auf derselben Seite montiert ist, an der die Entleerung des Kehrichtauffangbehälters (5) erfolgt.

## Claims

1. Arrangement for utility vehicle on chassis, comprising a horizontal axis suction turbine (3) mounted at the rear of a tank (5) for collecting the waste sucked in, an air suction pipe (4) connected to the tank (5) and an air outlet pipe (6) arranged under the cover (8) of the tank (5), the air sucked in by the suction pipe (4) as far as the tank (5) being blown out by the outlet pipe (6) directly onto the ground by way of an orifice (9) which extends the lower end of the suction turbine (3), **characterised in that** the turbine (3) is mounted on the same side as that on which the tank (5) for collecting the waste is emptied.
